# EUROPÄISCHE PATENTSCHRIFT

(11) **EP 1 954 452 B1**
(45) Veröffentlichungstag und Bekanntmachung des Hinweises auf die Patenterteilung: **28.09.2016**
(21) Anmeldenummer: 06807463.2
(22) Anmeldetag: 23.10.2006
(51) Int. Cl.: B25H 3/00

(54) **AUFBEWAHRUNGSVORRICHTUNG FÜR WINKELSCHLÜSSEL**
STORAGE DEVICE FOR HEXAGON KEYS
DISPOSITIF DE RANGEMENT DE CLES COUDEES

(30) Priorität: 28.11.2005 DE 102005056535
(43) Veröffentlichungstag der Anmeldung: 13.08.2008
(73) Patentinhaber: WERA WERK HERMANN WERNER GmbH & Co. KG, D-42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2006/067653
(87) Internationale Veröffentlichungsnummer: WO 2007/060065

(56) Entgegenhaltungen:
- WO-A-99/44910
- DE-A1- 3 904 538
- DE-U1- 9 400 947
- DE-U1- 29 503 612
- DE-U1- 29 904 029
- US-A- 5 816 401
- US-A- 5 915 553

## Beschreibung

Die Erfindung betrifft eine Aufbewahrungsvorrichtung gemäß dem Oberbegriff des Anspruchs 1, eine solche Vorrichtung ist in US5816401 offenbart.

Derartige Aufbewahrungsvorrichtungen für Winkelschlüssel sind im Stand der Technik bekannt. Die beiden Gehäuseteile bestehen aus einem Hartkunststoff. Die Durchmesser der Einstecköffnung sind derart an die Eckmaße der Sechskantwinkelschlüssel angepasst, dass die Winkelschlüssel dort der Größe nach geordnet im Reibschluss gehalten sind. Die Winkelschlüssel können aus den Öffnungen heraus gezogen werden und wieder in die Öffnungen hereingesteckt werden. Die beiden Gehäuseteile befinden sich in einer Verwahrstellung in Parallellage zueinander. In der Verwahrstellung liegen die kurzen Winkelschenkel in der Ebene der langen Winkelschenkel, die die Ebene des jeweiligen Gehäuseteiles definieren. Um einen Winkelschlüssel mit einer kleinen Schlüsselweite aus der ihr zugeordneten Einstecköffnung herausziehen zu können, müssen die kurzen Schenkel, die diesen Winkelschlüssel überfangen zunächst aus der oben genannten Ebene heraus geschwenkt werden. Erst dann kann der Winkelschlüssel aus der Einstecköffnung herausgezogen werden. Selbiges gilt, wenn ein Winkelschlüssel wieder in die ihm zugeordnete Einstecköffnung hereingesteckt werden soll. Auch dann müssen die vor dieser Öffnung liegenden kurzen Winkelschenkel der Winkelschlüssel mit größerer Schlüsselweite zunächst weggeschwenkt werden, damit die Fluchtlage der Einstecköffnung frei ist.

Aus der US 5,816,401 ist eine Verkaufspackung für Winkelschlüssel bekannt, bei der die langen Schenkel der Winkelschlüssel in Öffnungen eines aus zwei Gehäuseteilen bestehenden Gehäuses stecken. Die beiden Gehäuseteile sind mit einem Filmscharnier miteinander verbunden und werden von einem Riegelglied in der Parallellage gehalten.

Die DE 39 04 538 A1 beschreibt einen Werkzeugkoffer, der aus zwei Gehäuseteilen besteht, die von Riegelgliedern in einer Parallellage gehalten werden, in welcher das Gehäuse geschlossen ist. Innerhalb des Gehäuses befinden sich Einsteckfächer für Winkelschlüssel. Die beiden Gehäuseteile sind über ein Filmscharnier miteinander verbunden.

Der Erfindung liegt die Aufgabe zugrunde, die gattungsgemäße Aufbewahrungsvorrichtungen sowohl herstellungstechnisch als auch gebrauchsvorteilhaft weiterzubilden.

Gelöst wird die Aufgabe durch die in den Ansprüchen angegebene Erfindung.

Zunächst und im Wesentlichen ist vorgesehen, dass die beiden Gehäuseteile und das Filmscharnier aus einem gummielastischen Werkstoff bestehen. Das Filmscharnier hat eine federblattähnliche Eigenschaft. Es ist ein Materialstreifen, der in der Parallellage der beiden Gehäuseteile eine Halbkreisform besitzt. Der Materialstreifen ist in der Parallellage der beiden Gehäuseteile derart vorgespannt, dass sich die Gehäuseteile beim Lösen der Riegelglieder verschwenken. Zufolge dieser Ausgestaltung kann der Clip in einfacher Weise hergestellt werden. Er kann in einem einzigen Spritzgussschritt gefertigt werden. Auf zueinander drehbewegliche Teile kann dann verzichtet werden. In einer bevorzugten Ausgestaltung werden die beiden Gehäuseteile und das Filmscharnier aus einem materialeinheitlichen Körper gebildet. Dieser kann aus einem geeigneten weichen Kunststoff oder aus Gummi bestehen. Die Form der Gehäuse ähnelt einem Trapez. Bringt man die beiden Gehäuseteile in eine Gestrecktlage zueinander, so bilden sie ebenfalls einen trapezförmigen Grundriss. Die Gehäuseteile können von einer Gestrecktlage in eine Parallellage geschwenkt werden. Die Parallellage entspricht der Aufbewahrungsstellung. In dieser Parallellage können die beiden Gehäuseteile über Riegelglieder miteinander verbunden sein. Insbesondere ist vorgesehen, dass ein kleinerer der beiden Gehäuseteile einen Riegelzapfen ausbildet und der andere Gehäuseteil eine entsprechende Riegelzapfeneintrittsöffnung. Es ist aber auch vorgesehen, dass der Riegelzapfen dem größeren Gehäuseteil zugeordnet ist. Bevorzugt ragt der Riegelzapfen von einer Breitseitenfläche des entsprechenden Gehäuseteiles ab. Er kann am Ende eine Wulstkante besitzen, die reibschlüssig in die dem anderen Gehäuseteil zugeordnete Riegelzapfeneintrittsöffnung hineingesteckt wird. Bevorzugt sitzt der Riegelzapfen an einer Angriffslasche des Gehäuseteils. Desweiteren kann ein Gehäuseteil einen Fixierzapfen ausbilden. Dieser greift in der Aufbewahrungsstellung in eine Fixierzapfeneintrittsöffnung des anderen Gehäuseteiles ein. Eines der beiden Gehäuseteile kann einen Magneten aufweisen. Dieser Magnet kann in einer Tasche des Gehäuses einstecken. Er bildet eine Magnetisier-Entmagnetisiervorrichtung für die in den Einstecköffnungen einsteckenden Werkzeuge ein. Zur Führung der Werkzeuge an den entsprechenden Breitseiten des Magneten vorbei sind Kehlen vorgesehen. Wird der Schenkel eines der Werkzeuge durch eine erste Kehle gezogen, so wird das Werkzeug magnetisiert. In einer 90 Grad Orientierung zu dieser Kehle besitzt das Gehäuse eine zweite Kehle. Wird das Werkzeug durch diese Kehle gezogen, so wird es entmagnetisiert. Der weiche Werkstoff hat darüber hinaus den Vorteil, dass sich die Einstecköffnungen gegeneinander verwinden lassen. Hierzu ist die Wandstärke der Gehäuseteile derart gestaltet, dass die Einstecköffnung soweit aus der obengenannten Ebene herausgebogen werden kann, dass der lange, in der Einstecköffnung steckende Winkelschenkel des Winkelschlüssels an den kurzen Winkelschenkeln der Winkelschlüssel mit größerer Schlüsselbreite vorbei gezogen werden kann. Die Verwindung ist möglich, wenn auf den zu entnehmenden Winkelschlüssel eine entsprechende Biegekraft ausgeübt wird, die den Winkelschlüssel aus der gemeinsamen Ebene heraus bringt. Die kurzen Winkelschlüssel der übrigen, in der Aufbewahrungsvorrichtung steckenden Winkelschlüssel können dann in eine Parallellage verbleiben. Der zu entnehmende Winkelschlüssel kann diesen gegenüber ausweichen. Zufolge dieser Ausgestaltung ist eine einfache Entnahme jedes einzelnen Winkelschlüssel möglich. Das biegeweiche Material bringt die Möglichkeit, zumindest einen der Winkelschlüssel aus der Ebene, in welcher die Einstecköffnungen liegen, herauszuschwenken. Bei einer Variante der Erfindung ist vorgesehen, dass der Riegelzapfen von einem Riegelschieber in einer Einsteckstellung in der Riegelzapfeneintrittsöffnung gefesselt wird. Der Riegelschieber kann aus einem harten Material bestehen und entlang einer Schmalseite des größeren Gehäuseteiles geführt sein. Hierzu bildet das größere Gehäuseteil eine Schwalbenschwanzführung aus. Der Riegelschieber besitzt einen C-förmigen Querschnitt. Mit dem Ende eines der beiden C-Schenkel bildet der Riegelschieber eine Riegelschulter aus, die in der Verriegelungsstellung vor einem Hakenfortsatz des Riegelzapfens liegt. Diese Riegelschulter kann durch verschieben des Riegelschiebers außer Eingriff gebracht werden. Die dadurch schwenkbar gemachten Gehäuseteile können dann in eine aufgeschwenkte Stellung geklappt werden. Der Riegelschieber kann gegen die Rückstellkraft einer Feder verlagert werden.

Ausführungsbeispiele der Erfindung werden nachfolgend an Hand beigefügter Zeichnungen erläutert. Es zeigen
- Fig. 1: ein erstes Ausführungsbeispiel in der Frontansicht in perspektivischer Darstellung;
- Fig. 2: das Ausführungsbeispiel in der Rückansicht;
- Fig. 3: die Aufbewahrungsvorrichtung in gestrecktem Zustand in derBreitseiten Ansicht;
- Fig. 4: eine Darstellung gemäß Fig. 3 in der Schmalseitenansicht;
- Fig. 5: eine Darstellung gemäß Fig. 4, jedoch in einer Winkelstellung der beiden Gehäuseteile zueinander;
- Fig. 6: eine Schnittdarstellung zur Verdeutlichung der Verwindbarkeit einer Einsstecköffnung zufolge der Elastizität des Werkstoffs der Aufbewahrungsvorrichtung.
- Fig. 7: die perspektivische Darstellung eines zweiten Ausführungsbeispiel
- Fig. 8: eine schnittgemäß der VIII-VIII in Fig. 7.

Die Aufbewahrungsvorrichtung ist ein Winkelschlüsselclip. Die Aufbewahrungsvorrichtung besitzt zwei Gehäuseteile 2,3, die mit einem Filmscharnier 5 miteinander verbunden sind. Die Gehäuseteile 2,3, besitzen jeweils eine im Wesentlichen trapezförmigen Grundriss und bestehen aus einem gummielastischen Kunststoff oder aus Gummi. Wie aus der Figur 3 zu entnehmen ist, bilden die Gehäuseteile 2,3, und das sich zwischen den Gehäuseteilen 2,3 erstreckende Filmscharnier 5 in einer Gestrecktlage ebenfalls ein Trapez aus.

Jedes der beiden Gehäuseteile 2,3 besitzt eine Vielzahl von jeweils in einer Ebene und parallel zu einander verlaufende Einstecköffnungen 4 für die langen Schenkel 1' der Sechskantwinkelschlüssel 1. Die kurzen Winkelschenkel 1", liegen in einer Aufbewahrungsstellung ebenfalls in dieser Ebene und parallel zueinander. In der Aufbewahrungsstellung liegen auch die beiden Gehäuseteile 2,3 aufeinandergeklappt in einer Parallellage zueinander.

Das größere Gehäuseteil 2 besitzt insgesamt drei Einstecköffnungen für Winkelschlüssel 1. Das größere Gehäuseteil 2 besitzt ein Durchgangsfenster, welches der dem Filmscharnier 5 abgewandten Seite zugeordnet ist. Dieses Fenster bildet eine Riegelzapfeneintrittsöffnung 7 aus. Benachbart dieser Riegelzapfeneintrittsöffnung 7 besitzt das Gehäuse 2 eine Durchgangsbohrung 15. Unterhalb der Riegelzapfeneintrittsöffnung 17 ist eine von der Schmalseite her zugängliche Tasche vorgesehen, in der ein Magnet 10 steckt. Parallel zur Erstreckungsrichtung des Magneten bzw. der Tasche befindet sich auf der Gehäuserückseite eine Kehle 15. Auf der Gehäuseschmalseite befindet sich eine Kehle 13. In der Nachbarschaft des Filmscharniers 5 befindet sich etwa in der Mitte der Breitseite des Gehäuseteiles 2 eine Fixierzapfeneintrittsöffnung 9.

Das kleinere Gehäuseteil 3 besitzt ebenfalls eine Trapezform. An seinem kurzen Ende, welches dem Filmscharnier 5 abgewandt ist, bildet das Gehäuse 3 eine Angriffslasche 11 aus. Von dieser Angriffslasche 11 ragt rückwärtig ein Riegelzapfen 6 ab. Dieser besitzt beim ersten Ausführungsbeispiel an seinem freien Ende eine wulstförmige Verdickung. Mit dieser wulstförmigen Verdickung kann der Riegelzapfen 6 in die Riegelzapfenöffnung 7 hineingesteckt werden, wo er reibschlüssig gehalten wird. Zur weiteren Fixierung des kleineren Gehäuseteiles 3 in der Aufbewahrungsstellung am Gehäuseteil 2 ist ein Fixierzapfen 8 vorgesehen, der ebenfalls eine rückwärtige Breitseite des Gehäuseteiles 3 abragt. Dieser liegt in der Aufbewahrungsstellung in der Fixierzapfenöffnung 9 ein. Der Fixierzapfen entspringt einer trapezförmigen Oberflächenvertiefung der Breitseitenrückseite ein. Um die beiden Gehäuseteile 2,3, in den Figuren 1 und 2 dargestellte Aufbewahrungsstellung zu bringen, muss eine Rückstellkraft des Filmscharniers 5 überwunden werden. Eine Rückstellkraft des Filmscharniers 5 muss auch überwunden werden, wenn die Gehäuseteile 2,3, in die Figur 4 dargestellte Gestrecktlage gebracht werden sollen. In einem kraftfreien Zustand haben die beiden Gehäuseteile 2,3, einen spitzen Winkel zueinander. Dieser kann zwischen 60 und 90 Grad betragen. In der Figur 5 ist ein beispielsweise ein 90 Grad Winkel dargestellt.

Es ist von Vorteil, dass die im Ausführungsbeispiel insgesamt sechs kleineren Winkelschlüssel 1 in einem kleineren Gehäuseteil 2 und die drei größeren Winkelschlüssel in einem eigenen größeren Gehäuseteil 3 angeordnet sind. Wie der Figur 4 zu entnehmen ist, nimmt die Dicke sowohl des Gehäuseteiles 2 als auch des Gehäuseteiles 3 hin zu Durchmesser geringeren Einstecköffnungen 4 ab. Dies hat zur Folge, dass auch die Wandstärken der Einstecköffnungen 4 hin zum Schlüssel mit geringer Schlüsselweite abnehmen. Dies ist förderlich, um eine Verwindungsfähigkeit benachbarter Einstecköffnungen 4 zueinander zu ermöglichen.

In der Figur 6 ist die Verwindbarkeit dargestellt. Die Wandstärke der Wände der Einstecköffnung 4 sind derartig elastisch nachgiebig, dass ein darin steckender Winkelschlüssel 1 aus der durch die Lage der Einstecköffnungen 4 definierten Aufbewahrungsebene schwenkbar ist. In dem dort dargestellten verwundenen Zustand kann der aus dieser Ebene heraus geschwenkte Winkelschlüssel aus der Einstecköffnung 4 heraus gezogen werden, ohne dass die kurzen Winkel 1" der Winkelschlüssel 1 mit größerer Schlüsselweite, die üblicher Weise in Fluchtlage vor der Einstecköffnung liegen, verschwenkt werden müssen. Bei dem Ausbiegen eines Winkelschlüssels 1 aus der gemeinsamen Ebene vergrößern sich die Öffnungsweiten der Einstecköffnungen 4.

Zufolge des biegelastischen Materials, aus dem die Gehäuseteile gefertigt sind, können die Einstecköffnungen 4 auch mit einem geringen Untermaß gefertigt werden, was dem Klemmsitz der Winkelschlüssel fördert. Das Untermaß kann so groß eingestellt werden, dass mit einem Baumuster sowohl metrische als auch zöllige Schlüssel gehalten werden können.

Bei dem in den Figuren 7 und 8 dargestellten Ausführungsbeispiel besteht die Aufbewahrungsvorrichtung aus zwei Kunststoffteilen. Einem Weichkunststoffteil, dass die beiden Gehäuseteile 2 und 3 ausbilden und einem härterem Kunststoffteil, dass einen Riegelschieber 16 ausbildet. Der Riegelschieber 16 sitzt auf einem Führungssteg 17, der der längeren Schmalseite des größeren Gehäuseteiles 2 zugeordnet ist. Der Führungssteg 17 ist aus dem Weichkunststoff gefertigt und bildet ein schwalbenschwanzförmiges oder T-förmiges Profil aus. Der Führungssteg 17 erstreckt sich parallel zu den Achsen der Einstecköffnungen 4.

Auf dem Führungssteg 17 reitet der im Querschnitt C-förmige Riegelschieber 16. Ein C-Schenkel des Riegelschiebers 16 bildet eine Riegelschulter 16' aus. In einer Verriegelungsstellung, wie sie in den Figuren 7 und 8 dargestellt ist, übergreift die Riegelschulter 16 ein hakenförmiges Ende des Riegelzapfens 16, der in einer Riegelzapfenöffnung 17 einsteckt. Der Haken des Riegelzapfens 6 bildet eine Auflaufschräge aus, so dass der Riegelzapfen 6 ausweichen kann, wenn er beim Zusammenklappen der beiden Gehäuseteile 2,3 in die Riegelzapfenöffnung 7 eingesteckt wird und gegenüber der Riegelschulter 16' ausweichen muss. Hierdurch ist ein Schnellverschluss ermöglicht.

Um die beiden 2,3 in eine aufgeschwenkte Stellung zu bringen, muss der Riegelschieber 16 entlang des Führungssteges 17 verlagert werden, bis die Riegelschulter 16' außer Eingriff tritt zum Haken des Riegelzapfens 6. Es kann eine Rückstellfeder vorgesehen sein, die den Riegelschieber 16 in der Verriegelungsstellung hält. Diese Rückstellfeder wird gespannt, wenn der Riegelschieber 16 in die Freigabestellung verschieben wird.

Wird der Riegelschieber 16 in seine Offenstellung verlagert, so tritt der Riegelzapfen 6 selbsttätig aus der ihm zugeordneten Öffnung heraus. Zufolge der Federwirkung des Filmscharnieres, welches in der Parallelstellung der beiden Gehäuseteile 2 und 3 gespannt ist, schwenken die beiden Gehäuseteile 2, 3 in eine spitzwinklige Stellung zueinander, beispielsweise in die in Figur 5 dargestellte Stellung.

Das Filmscharnier 5 besteht aus einem querschnittsvermindertem Materialstreifen, welcher materialeinheitlich die beiden Gehäuseteile 2 und 3 miteinander verbindet. Der Materialstreifen 5 besitzt eine derartige Dicke von wenigen Millimetern, dass er federblattähnliche Eigenschaften besitzt. Beim Ausführungsbeispiel besitzt der Materialstreifen 5 im entspannten Zustand die in Figur 5 dargestellte Form. Der flache Materialstreifen 5 ist dort zu einem Viertelkreis geformt. Als Varianten hierzu ist es aber auch möglich, dem Materialstreifen 5 im entspannten Zustand die in Figur 4 dargestellte gestreckte Form oder die in Figur 8 dargestellte Halbkreisbogenform zu geben. Wesentlich ist, dass der Materialstreifen 5 gegen eine Rückstellkraft aus seiner entspannten Stellung gebogen werden kann. Beim Ausführungsbeispiel wird der Materialstreifen 5 somit von der in Figur 5 dargestellten entspannten Stellung entweder in die in Figur 4 dargestellte Gestrecktstellung oder in die in Figur 8 dargestellte Halbkreisbogenform gespannt.

Ferner ist hervorzuheben, dass der Materialstreifen 5, der die beiden Gehäuseteile 2, 3 miteinander verbindet in einer Geschlossenstellung der Aufbewahrungsvorrichtung, in welcher die beiden flachen Gehäuseteile 2, 3 im Wesentlichen parallel nebeneinander liegen eine Halbkreisbogenform besitzt. Dieser Halbkreis umschließt einen Freiraum. Indem das Filmscharnier von einem zu einer Halbkreisbogenform biegbaren querschnittsverminderten Zwischenabschnitt der beiden Gehäuseteile 2, 3 ausgebildet ist, werden kleine Biegeradien vermieden. Die Aufbewahrungsvorrichtung ist deshalb dadurch gekennzeichnet, dass das Filmscharnier 5 aus einem materialeinheitlich zwischen den beiden Gehäuseteilen 2, 3 angeordneten Materialstreifen 5 gebildet ist, welcher zufolge seiner Materialstärke eine Federwirkung entfaltet und in einer 180°-Gestrecktstellung der beiden Gehäuseteile 2, 3 im Wesentlichen geradlinig und in einer Parallellage der beiden Gehäuseteile 2, 3 im Wesentlichen halbkreisbogenförmig verläuft.

Hervorzuheben ist darüber hinaus, dass die Einstecköffnungen 4 für die Winkelschlüssel umfangsgeschlossen sind und einen kreisrunden Querschnitt aufweisen. Dadurch können die Winkelschlüssel, die dort in lediglicher Eckanlage anliegen, sofort gedreht werden. Wie oben bereits ausgeführt, ist das Maß des Durchmessers der als Bohrungen ausgeführten Einstecköffnungen aber geringer als das Eckmaß des darin einzusteckenden oder eingesteckten Winkelschlüsselschenkel 1'. Zufolge der Dehnbarkeit des gummielastischen Werkstoffs verformt sich der im nicht eingesteckten Zustand kreisförmige Querschnitt in Richtung hin zu einer Sechskantform. Die Ecken des Sechskantprofils graben sich gleichsam in die Wandung der Einstecköffnung ein. Dies führt zu dem oben bereits erwähnten Reibschluss, der nicht nur eine axiale Verlagerung der Winkelschlüssel in den Einstecköffnungen 4, sondern auch deren Drehbarkeit in den Einstecköffnungen hemmt. Die Winkelschlüssel 1 können zwar innerhalb der Einstecköffnungen 4 gedreht werden, was mit einer gewissen Walkbewegung einhergeht, sie brauchen es aber nicht, da sich zueinander benachbarte Einstecköffnungen 4 gegeneinander verwinden können, wie es die Figur 6 zeigt.

## Patentansprüche

1. Aufbewahrungsvorrichtung für Winkelschlüssel (1) oder dergleichen mit zwei flachen Gehäuseteilen (2, 3), die jeweils eine Vielzahl von parallel zueinander im Wesentlichen in jeweils einer Ebene angeordnete Einstecköffnungen (4) aufweisen, in denen die dort einsteckenden Schenkel (1') der Winkelschlüssel (1) reibschlüssig gehalten werden, die materialeinheitlich mit einem Filmscharnier (5) um eine parallel zu den Einstecköffnungen (4) verlaufende Schwenkachse schwenkbar miteinander verbunden sind, und die von Riegelgliedern (6, 7) in der Parallellage gehalten werden, **dadurch gekennzeichnet, dass** die beiden Gehäuseteile (2, 3) und das Filmscharnier (5) aus einem gummielastischen Werkstoff bestehen und dass das Filmscharnier (5) ein federblattähnliche Eigenschaften besitzender Materialstreifen ist, der in der Parallellage der beiden Gehäuseteile (2, 3) eine Halbkreis-Bogenform besitzt.

2. Aufbewahrungsvorrichtung nach Anspruch 1, **dadurch gekennzeichnet, dass** der Werkstoff der Gehäuseteile (2,3) derart deformierbar ist, dass sich benachbarte Einstecköffnungen (4) derart gegeneinander verwinden lassen, dass der darin eingesteckte Winkelschlüssel (1) im Wesentlichen ohne Verdrehen der benachbarten Winkelschlüssel aus einer Aufbewahrungsstellung, in welcher die kurzen Schenkel (1") der Winkelschlüssel (1) im Wesentlichen parallel zueinander liegen, herausziehen lässt.

3. Aufbewahrungsvorrichtung nach einem der vorhergehenden Ansprüche, **dadurch gekennzeichnet, dass** der Werkstoff der Gehäuse (2,3), sowie des Filmscharniers (5) ein weicher Kunststoff oder Gummi ist.

4. Aufbewahrungsvorrichtung nach einem der vorhergehenden Ansprüche, **dadurch gekennzeichnet, dass** die Gehäuseteile (2,3) jeweils eine Trapezform ausbilden.

5. Aufbewahrungsvorrichtung nach einem der vorhergehenden Ansprüche, **dadurch gekennzeichnet, dass** die Gehäuseteile (2,3) von einer Parallellage bis in eine Gestrecktlage schwenkbar sind.

6. Aufbewahrungsvorrichtung nach einem der vorhergehenden Ansprüche, **dadurch gekennzeichnet, dass** die beiden Gehäuseteile (2,3) in der Parallellage haltende Riegelglieder einen Riegelzapfen (6) und eine Riegelzapfeneintrittsöffnung (7) umfassen, wobei der Riegelzapfen (6) einem Gehäuseteil (3) und die Riegelzapfeneintrittsöffnung dem anderen Gehäuseteil zugeordnet sind.

7. Aufbewahrungsvorrichtung nach einem der vorhergehenden Ansprüche, **gekennzeichnet durch** einen einem Gehäuseteil (3) zugeordneten Fixierzapfen (8) und einer dem anderen Gehäuseteil (2) zugeordneten Fixierzapfeneintrittsöffnung (9).

8. Aufbewahrungsvorrichtung nach einem der vorhergehenden Ansprüche, **gekennzeichnet durch** ein in einer Tasche des Gehäuses (2,3) einsteckenden Magneten (10), der eine Magnetisier/Entmagnetisiereinrichtung ausbildet.

9. Aufbewahrungsvorrichtung nach Anspruch 8, **dadurch gekennzeichnet, dass** die Magnetisier/Entmagnetisiereinrichtung zwei Kehlen (13,14) aufweist.

10. Aufbewahrungsvorrichtung nach einem der vorhergehenden Ansprüche, **dadurch gekennzeichnet, dass** die Riegelglieder einen Riegelschieber (16) aufweisen, welcher Riegelschieber (16) in einer Verriegelungsstellung mit einer Riegelschulter (16') vor einem Hakenende des Riegelzapfens (6) liegt.

11. Aufbewahrungsvorrichtung nach Anspruch 10, **dadurch gekennzeichnet, dass** der Riegelschieber (16) aus einem härteren Material, insbesondere einem härteren Kunststoff besteht, als das Material der Gehäuseteile (2,3).

12. Aufbewahrungsvorrichtung nach einem der Ansprüche 10 oder 11, **dadurch gekennzeichnet, dass** der im Querschnitt C-förmige Riegelschieber (16) auf einem Führungssteg (17) parallel zur Achse der Einstecköffnung (4) geführt ist.

13. Aufbewahrungsvorrichtung nach einem der vorhergehenden Ansprüche, **dadurch gekennzeichnet, dass** die beiden Gehäuseteile (2, 3) in der Verriegelungsstellung derart federvorgespannt sind, dass sie nach Lösen der Riegelglieder aus der Verriegelungsstellung selbsttätig bis in eine Winkelstellung aufschwenken.

## Claims

1. Storage device for hex keys (1) or the like, comprising two planar housing parts (2, 3) each comprising a plurality of insertion openings (4) which are arranged in parallel with one another and are each arranged substantially in one plane, in which insertion openings the legs (1') of the hex keys (1) inserted therein are held in a frictional manner, which legs are integrally interconnected by means of an integral hinge (5) so as to be pivotable about a pivot axis extending in parallel with the insertion openings (4) and are held in the parallel position by latching means (6, 7), **characterised in that** the two housing parts (2, 3) and the integral hinge (5) consist of a rubber-elastic material, and **in that** the integral hinge (5) is a strip of material which has similar properties to a spring leaf and is shaped as a semi-circular arch when the two housing parts (2, 3) are in the parallel position.

2. Storage device according to claim 1, **characterised in that** the material of the housing parts (2, 3) is deformable such that adjacent insertion openings (4) can twist relative to one another such that the hex key (1) contained therein can draw the adjacent hex key, in a substantially rotation-free manner, out of a storage position, in which the short legs (1") of the hex keys (1) are substantially parallel to one another.

3. Storage device according to either of the preceding claims, **characterised in that** the material of the housing (2, 3) and of the integral hinge (5) is a soft plastics material or rubber.

4. Storage device according to any of the preceding claims, **characterised in that** each of the housing parts (2, 3) is trapezoidal.

5. Storage device according to any of the preceding claims, **characterised in that** the housing parts (2, 3) can pivot out of a parallel position into an extended position.

6. Storage device according to any of the preceding claims, **characterised in that** the latching means holding the two housing parts (2, 3) in the parallel position comprise a latching pin (6) and a latching pin entry opening (7), the latching pin (6) being assigned to one housing part (3) and the latching pin entry opening being assigned to the other housing part.

7. Storage device according to any of the preceding claims, **characterised by** a fastening pin (8) which is assigned to one housing part (3) and a fastening pin entry opening (9) which is assigned to the other housing part (2).

8. Storage device according to any of the preceding claims, **characterised by** a magnet (10) which is inserted in a recess in the housing (2, 3) and forms a magnetisation/demagnetisation device.

9. Storage device according to claim 8, **characterised in that** the magnetisation/demagnetisation device has two grooves (13, 14).

10. Storage device according to any of the preceding claims, **characterised in that** the latching means comprise a latching slide (16), which latching slide (16) is located in front of a hook end of the latching pin (6) when in a position in which it is locked to a latching shoulder (16').

11. Storage device according to claim 10, **characterised in that** the latching slide (16) is made of a material, in particular a plastics material, that is harder than the material of the housing parts (2, 3).

12. Storage device according to either claim 10 or claim 11, **characterised in that** the latching slide (16), which is C-shaped in cross section, is guided on a guide ridge (17) in parallel with the axis of the insertion opening (4).

13. Storage device according to any of the preceding claims, **characterised in that** the two housing parts (2, 3) are spring-loaded in the locked position such that, once the latching means has been released, said housing parts automatically swivel out of the locked position into an angular position.

## Revendications

1. Dispositif de rangement pour clés coudées (1) ou similaires, comprenant deux pièces plates formant boîtier (2, 3) qui présentent chacune une pluralité d'ouvertures d'insertion (4) parallèles entre elles et agencées sensiblement dans un plan dans lesquelles les branches (1') des clés coudées (1) qui y sont insérées sont maintenues par friction, lesquelles deux pièces formant boîtier (2, 3) viennent de matière avec une charnière souple (5) les liant ensemble de manière pivotante autour d'un axe de pivotement parallèle aux ouvertures d'insertion (4) et lesquelles sont maintenues en position parallèle par des éléments de verrouillage (6, 7), **caractérisé en ce que** les deux pièces formant boîtier (2, 3) et la charnière souple (5) sont réalisées dans un matériau élastique façon caoutchouc et **en ce que** la charnière souple (5) est une bande de matériau ayant des propriétés semblables à une plaque élastique et lequel a une forme arquée en demi-cercle lorsque les deux pièces formant boîtier (2, 3) sont dans la position parallèle.

2. Dispositif de rangement selon la revendication 1, **caractérisé en ce que** le matériau des pièces formant boîtier (2, 3) est déformable de façon à ce que des ouvertures d'insertion (4) voisines se laissent tordre l'une par rapport à l'autre de manière à ce que la clé coudée (1) qui y est insérée se laisse retirée sans torsion de la clé voisine depuis une position de rangement dans laquelle les branches courtes (1") des clés coudées (1) sont disposées sensiblement parallèlement entre elles.

3. Dispositif de rangement selon l'une des revendications précédentes, **caractérisé en ce que** le matériau des boîtiers (2, 3), ainsi que de la charnière souple (5) est un plastique souple ou du caoutchouc.

4. Dispositif de rangement selon l'une des revendications précédentes, **caractérisé en ce que** les pièces formant boîtier (2, 3) ont chacune une forme trapézoïdale.

5. Dispositif de rangement selon l'une des revendications précédentes, **caractérisé en ce que** les pièces formant boîtier (2, 3) sont aptes à être pivotées depuis une position parallèle jusqu'à une position en extension.

6. Dispositif de rangement selon l'une des revendications précédentes, **caractérisé en ce que** les éléments de verrouillage maintenant en position parallèle les deux pièces formant boitier (2, 3) comprennent une broche de verrouillage (6) et une ouverture d'insertion (7) de la broche de verrouillage, dans lequel la broche de verrouillage (6) est agencée à l'une des pièces formant boitier (3) et l'ouverture d'insertion (7) de la broche de verrouillage est agencée à l'autre pièce formant boîtier.

7. Dispositif de rangement selon l'une des revendications précédentes, **caractérisé par** une broche de fixation (8) agencée à l'une des pièces formant boîtier (3) et une ouverture d'insertion de la broche de fixation (9) agencée à l'autre pièce formant boîtier (2).

8. Dispositif de rangement selon l'une des revendications précédentes, **caractérisé par** un aimant inséré dans une poche du boîtier (2, 3), lequel forme un dispositif d'aimantation / désaimantation.

9. Dispositif de rangement selon la revendication 8, **caractérisé en ce que** le dispositif d'aimantation/désaimantation présente deux congés (13, 14).

10. Dispositif de rangement selon l'une des revendications précédentes, **caractérisé en ce que** les éléments de verrouillage présentent un coulisseau (16) lequel est, dans une position de verrouillage, disposé avec un épaulement de verrouillage (16') devant une extrémité de crochet de la broche de verrouillage (6).

11. Dispositif de rangement selon la revendication 10, **caractérisé en ce que** le coulisseau (16) est réalisé dans un matériau, en particulier un matériau plastique dur, qui est plus dur que le matériau des pièces formant boîtier (2, 3).

12. Dispositif de rangement selon l'une des revendications 10 ou 11, **caractérisé en ce que** le coulisseau (16) qui a une section transversale en forme de C, est guidée sur une nervure de guidage (17) parallèlement à l'axe de l'ouverture d'insertion (4).

13. Dispositif de rangement selon l'une des revendications précédentes, **caractérisé en ce que** les deux pièces formant boîtier (2, 3) sont, dans la position de verrouillage, précontraintes élastiquement de manière à ce que, après avoir libérée les éléments de verrouillage de la position de verrouillage, elles pivotent d'elles-mêmes jusque dans une position angulaire.
